# FASCICULE DE BREVET EUROPEEN

(11) **EP 0 131 339 B1**
(45) Date de publication et mention de la délivrance du brevet: **01.06.1988**
(21) Numéro de dépôt: 84200994.6
(22) Date de dépôt: 10.07.1984
(51) Int. Cl.: H01J 43/24

(54) **Elément multiplicateur d'électrons, dispositif multiplicateur d'électrons comportant cet élément multiplicateur et application à un tube photomultiplicateur**
Elektronenvervielfacherelement, aus diesen Elementen aufgebaute Elektronenvervielfacheranordnung und seine Anwendung in einer Photovervielfacherröhre
Electron multiplier element, electron multiplying device made up of this element and its application to a photomultiplier tube

(30) Priorité: 11.07.1983 FR 8311514
(43) Date de publication de la demande: 16.01.1985
(73) Titulaire: HYPERELEC, F-19106 Brive la Gaillarde (FR); Philips Electronics N.V., 5621 BA Eindhoven (NL)
(72) Inventeur: Eschard, Gilbert, F-75007 Paris (FR)
(74) Mandataire: Pinchon, Pierre

(56) Documents cités:
- FR-A- 1 167 242
- FR-A- 2 226 749
- GB-A- 2 090 048
- US-A- 3 182 221
- US-A- 4 041 343
- US-A- 4 385 092

## Description

La présente invention concerne un dispositif multiplicateur d'électrons comportant un empilement parallèle de N éléments multiplicateurs à émission secondaire du type «plaque à trous», dont chacun comporte une plaque percée de trous multiplicateurs disposés selon un réseau plan régulier, chaque trou multiplicateur définissant, sur une première face de ladite plaque, une ouverture d'entrée et, sur la deuxième face de la plaque, une ouverture de sortie plus petite que l'ouverture d'entrée. Elle concerne également un tube photomultiplicateur comportant une photocathode, au moins une anode et un dispositif multiplicateur d'électrons selon l'invention.

Un dispositif multiplicateur d'électrons est connu, par exemple, du brevet français n° 2 299 722. Ce brevet décrit un dispositif multiplicateur d'électrons constitué par un empilement d'éléments multiplicateurs d'électrons à émission secondaire composés de deux demi-plaques percées de trous à parois concaves de façon que, les demi-plaques étant rassemblées, les trous correspondants de chaque demi-plaque forment un trou unique en forme de tonneau. Les parois de ces trous portent une couche d'un matériau à émission secondaire, la partie utile de chaque trou unique étant constituée par le demi- trou inférieur.

L'avantage d'une telle structure d'éléments multiplicateurs d'électrons est qu'elle permet, sous un encombrement réduit, la multiplication d'électrons incidents se présentant, au niveau de la plaque, sous la forme d'un faisceau large, par exemple un faisceau cylindrique, et ceci sans qu'il soit nécessaire d'utiliser une optique électronique de focalisation. D'autre part, une structure répétitive de faible pas se prête bien à la formation d'images intensifiées.

On connaît également de la demande de brevet français n° 2 226 749 et du brevet américain n° 3182 221, des dispositifs du type connu susmentionné, dont les éléments multiplicateurs, dits «plaques à trous», comportent chacun une plaque percés de trous multiplicateurs, disposés selon un réseau plan régulier, chaque trou multiplicateur définissant, sur une première face de ladite plaque, une ouverture d'entrée et sur la deuxième face de la plaque, une ouverture de sortie plus petite que l'ouverture d'entrée.

Toutefois, ce type de dispositifs multiplicateurs d'électrons connus présente un inconvénient qui réside dans le fait qu'un certain nombre d'électrons incidents ne donnent pas lieu à émission secondaire parce qu'ils traversent directement les trous multiplicateurs sans subir de multiplication et que d'autres atteignent l'élément multiplicateur en des endroits d'où les électrons secondaires ne peuvent être extraits, par exemple entre deux trous ou en dehors de la partie utile des trous.

Le but de la présente invention est de remédier à cet inconvénient en cherchant à augmenter l'efficacité de collection des éléments multiplicateurs.

En effet, selon la présente invention, un dispositif multiplicateur d'électrons conforme au préambule est notamment remarquable en ce que
- chaque élément multiplicateur comprend une deuxième plaque, parallèle à la susdite plaque, dite première plaque, et également percée de trous, dits trous auxiliaires, dont l'ouverture sur une première face de la deuxième plaque, située en regard de la deuxième face de la première plaque, est sensiblement identique à l'ouverture de sortie des trous multiplicateurs et plus petite que l'ouverture desdits trous auxiliaires définie sur la deuxième face de la deuxième plaque, en ce que
- l'ouverture d'entrée de chaque trou multiplicateur est sensiblement tangente aux ouvertures d'entrée des plus proches voisins dudit trou multiplicateur, en ce que
- les première et deuxième plaques de chaque élément multiplicateur sont isolées électriquement l'une de l'autre, en ce que
- la distance entre la deuxième face de la deuxième plaque du ième multiplicateur et la première face de la première plaque du (i+1)ème élément multiplicateur est plus grande que la distance séparant les première et deuxième plaques d'un même élément multiplicateur, et en ce que
- i désignant le rang occupé par un élément multiplicateur dans l'empilement en partant de la face d'entrée des électrons primaires, il comprend, pour toutes les valeurs de i, des moyens permettant de porter la deuxième plaque du ième élément multiplicateur à un potentiel électrique Vₗi supérieur au potentiel VOi de la première plaque dudit ième élément multiplicateur, lequel potentiel Vₗi est, pour les valeurs de i n'excédant pas N-1, identique au potentiel électrique VO(i+ 1) de la première plaque du (i+1)ème élément multiplicateur.

Ainsi, du fait que les ouvertures d'entrée sont quasi tangentes et que les trous multiplicateurs présentent une structure ouverte en demi-tonneau, la première plaque offre aux électrons incidents une surface utile de multiplication beaucoup plus grande que dans les plaques à trous connues. La deuxième plaque, dont les trous, dits auxiliaires, reproduisent sensiblement la forme de l'ouverture de sortie des trous multiplicateurs, sert d'éléctrode accélératrice.

De même, cette configuration, dans laquelle les éléments multiplicateurs sont relativement éloignés, présente l'avantage d'une meilleure collection des électrons entre un élément multiplicateur et le suivant.

Un mode particulier de réalisation du dispositif multiplicateur selon l'invention consiste en ce que les trous multiplicateurs et auxiliaires du (i+1)ème élément multiplicateur sont situés en regard des trous multiplicateurs et auxiliaires du ième élément multiplicateur, de façon que les trous multiplicateurs et auxiliaires homologues des N éléments multiplicateurs constituent des canaux rectilignes dont la direction est perpendiculaire aux faces des N éléments multiplicateurs. Ce mode de réalisation présente l'avantage de permettre la formation d'images intensifiées, quand il est utilisé dans un tube du type intensifi- cateur d'images, puisque les électrons secondaires sortant d'un canal du dispositif ne proviennent en principe que de la multiplication des électrons incidents pénétrant dans le même canal.

Par contre si l'on désire augmenter encore le gain du dispositif selon l'invention, mais en renonçant à la possibilité de formation d'images lorsque les trous multiplicateurs sont symétriques, il est prévu que les multiplicateurs et auxiliaires du (i+1)ème élément multiplicateur sont décalés par rapport aux trous multiplicateurs et auxiliaires du ième élément multiplicateur de façon que les trous multiplicateurs et auxiliaires homologues des N éléments multiplicateurs constituent des canaux rectilignes dont la direction fait un angle aigu avec la normale aux faces des N éléments multiplicateurs. En particulier, une structure en quinconce des trous multiplicateurs assure une très bonne efficacité de l'ensemble du dispositif multiplicateur selon l'invention.

On prévoit également que les ouvertures de sortie des trous multiplicateurs de la première plaque sont décalées par rapport à leurs ouvertures d'entrée de sorte que lesdits trous multiplicateurs sont dissymétriques. Notons qu'un dispositif d'éléments multiplicateurs à trous dissymétriques permet à la fois un bon rendement électronique et la possibilité de formation d'images. L'avantage de disposer de trous multiplicateurs dissymétriques est également de définir spatiale- ment la position de la partie utile de multiplication par rapport à l'ouverture de sortie des trous multiplicateurs et donc d'orienter de façon préférentielle les trajectoires des électrons secondaires.

Dans le but d'éviter le retour d'ions et de lumière vers la photocathode à travers lesdits canaux rectilignes, lorsque le dispositif selon l'invention est incorporé à un tube photomultiplicateur, on envisage que les trous multiplicateurs et auxiliaires du (i+1)ème élément multiplicateur sont décalés par rapport aux trous multiplicateurs et auxiliaires du ième élément multiplicateur de façon que les trous multiplicateurs et auxiliaires homologues des N éléments multiplicateurs constituent des canaux décrivant une hélice.

Le dispositif multiplicateur d'électrons selon l'invention peut être utilisé de façon particulièrement avantageuse à un tube photomultiplicateur comportant une photocathode et au moins une anode. Dans cette utilisation, ledit dispositif multiplicateur est placé entre la photocathode et l'anode, et remplace au moins partiellement les dynodes classiques. Ce type de tube photomultiplicateur présente de multiples avantages: grande surface de collection, bonne linéarité, rapidité et faible encombrement.

Un tube photomultiplicateur particulier comportant une pluralité d'anodes coplanaires adjacentes est remarquable en ce que ledit dispositif multiplicateur est divisé en une pluralité de dispositifs multiplicateurs secondaires séparés par des cloisons étanches aux électrons et perpendiculaires aux plans du dispositif multiplicateur, le dispositif multiplicateur étant placé, d'une part, à proximité de la photocathode de manière telle que les photoélectrons émis par la portion de photocathode située en regard du jème dispositif multiplicateur secondaire ne parviennent pas au (j+¹)ème dispositif secondaire, et, d'autre part, parallèlement aux anodes et de manière telle que les cloisons étanches sont situées en regard des zones de séparation de deux anodes consécutives, de façon à réaliser n tubes photomultiplicateurs secondaires dans le même tube photomultiplicateur.

Ainsi, chaque photomultiplicateur secondaire fournit en sortie un signal électrique proportionnel à l'information lumineuse reçue par l'élément de photocathode correspondant. Ce genre du tube est bien adapté à la localisation de particules nucléaires, par exemple.

La description qui va suivre en regard des dessins annexés, donnés à titre d'exemples non limitatifs, fera bien comprendre en quoi consiste l'invention et comment elle peut être réalisée.
La fig. 1 est une vue en coupe d'un mode de réalisation de l'élément multiplicateur d'un dispositif multiplicateur d'électrons selon l'invention.
La fig. 2 est une vue de dessus de la première plaque de l'élément multiplicateur de la figure 1.
La fig. 3 est une vue de dessus d'une première variante d'une première plaque de l'élément multiplicateur d'un dispositif multiplicateur d'électrons selon l'invention.
La fig. 4 est une vue de dessus d'une deuxième variante d'une première plaque de l'élément multiplicateur d'un dispositif multiplicateur d'électrons selon l'invention.
La fig. 5 est une vue de dessus d'une troisième variante d'une première plaque de l'élément multiplicateur d'un dispositif multiplicateur d'électrons selon l'invention.
La fig. 6 est une coupe selon la ligne III-III de la figure 5.
La fig. 7 est une coupe d'un dispositif multiplicateur selon l'invention constitué par des éléments multiplicateurs analogues à celui de la figure 1.
La fig. 8 est une coupe d'une variante d'exécution du dispositif multiplicateur de la figure 7.
La fig. 9 est une coupe d'un dispositif multiplicateur selon l'invention constitué par des éléments multiplicateurs analogues à celui de la figure 6.
La fig. 10 est une coupe d'une variante du dispositif multiplicateur de la figure 9.
La fig. 11 a est un schéma donnant le principe de réalisation d'un dispositif multiplicateur selon l'invention dont les éléments multiplicateurs sont assemblés en hélice.
La fig. 11 b montre un élément multiplicateur se présentant sous une forme propre à la mise en ceuvre du principe de réalisation illustré à la figure 11 a.
La fig. 12 est une coupe d'un tube photomultiplicateur comportant un dispositif multiplicateur selon l'invention.
La fig. 13 est une coupe d'un tube photomultiplicateur constitué par des photomultiplicateurs secondaires réalisés à l'aide d'un dispositif multiplicateur selon l'invention.

La figure 1 montre, en coupe, un élément multiplicateur 11 d'électrons à émission secondaire du type «plaque à trous». Comme le montre la figure 1, cet élément multiplicateur est composé, d'une part, d'une première plaque 12 percée de trous 13, dits trous multiplicateurs, disposés selon un réseau plan régulier. Chaque trou multiplicateur 13 définit, sur une première face 14 de ladite première plaque, une ouverture 15, dite ouverture d'entrée, plus grande que l'ouverture 16, dite ouverture de sortie, définie sur la deuxième face 17 de la première plaque 12, l'ouverture 15 d'entrée de chaque trou multiplicateur étant sensiblement tangente aux ouvertures d'entrée des plus proches voisins dudit trou multiplicateur. D'autre part, l'élément multiplicateur 11 comporte une deuxième plaque 22 parallèle à la première plaque 12, également percée de trous 23, dits trous auxiliaires, dont l'ouverture 25 sur une première face 24 de la deuxième plaque 22, située en regard de la deuxième face 17 de la première plaque 12, est sensiblement égale à l'ouverture 16 de sortie des trous multiplicateurs 13 et plus petite que l'ouverture 26 desdits trous auxiliaires 23 définie sur la deuxième face 27 de la deuxième plaque 22. Comme on peut le voir à la figure 1, lesdites première 12 et deuxième 22 plaques sont isolées électriquement l'une de l'autre, la deuxième plaque 22 étant portée à un potentiel V1 supérieur au potentiel VO de la première plaque 12.

Au moins la première plaque 12 est réalisée dans un matériau pouvant donner lieu à émission secondaire comme un alliage cuivre-béryllium ayant subi le traitement classique: chauffage-migration du béryllium et oxydation. Elle peut être également réalisée dans un matériau peu coûteux, comme l'acier doux, recouvert de matériau à émission secondaire: couche d'alliage cuivre-béryllium oxydée ou couche d'oxyde de manganèse. Par rapport aux multiplicateurs d'électrons, du type «plaque à trous» connus, l'élément multiplicateur 11 selon l'invention offre aux électrons incidents 60 du côté de la première face 14 de la première plaque 12 une surface de collection et de multiplication sensiblement plus grande.

L'isolation électrique des deux plaques 12 et 22 peut se faire, par exemple, à l'aide de petites billes 70 de verre, de 100 à 200 pm de diamètre scellées à la périphérie desdites plaques. La deuxième plaque 22, dont le potentiel est supérieur à celui de la première plaque 12, joue le rôle d'électrode accélératrice.

La fig. 2 montre en vue de dessus la première plaque 12 de l'élément multiplicateur 11 de la figure 1. Conformément de la figure 2, les ouvertures d'entrée 15 et de sortie 16 des trous multiplicateurs 13 sont circulaires et ledit réseau plan régulier est carré. La figure 3 donne une première variante de la plaque montrée à la figure 2 qui permet d'augmenter la surface utile de multiplication de la première plaque. Selon la figure 3, les ouvertures d'entrée 15 et de sortie 16 des trous multiplicateurs 13 de la première plaque 12 sont circulaires et ledit réseau plan régulier est hexagonal.

Si l'on désire augmenter encore l'efficacité de collection et de multiplication de la première plaque, on peut se référer aux figures 4 et 5 dans lesquelles l'ouverture d'entrée 15 des trous multiplicateurs 13 de la première plaque 12 est sensiblement carrée, respectivement hexagonale, et ledit réseau plan régulier est carré, respectivement hexagonal.

Les fig. 5 et 6 montrent une troisième variante d'un élément multiplicateur selon l'invention dans laquelle les ouvertures de sortie 16 des trous multiplicateurs 13 de la première plaque 12 sont décalées par rapport à leurs ouvertures d'entrée 15 de sorte que lesdits trous multiplicateurs 13 sont dissymétriques. La réalisation de tels éléments multiplicateurs se fait par attaque chimique sur les deux faces d'une plaque métallique à travers des masques décalées de façon appropriée.

La fig. 7 montre en coupe un dispositif multiplicateur d'électrons comportant un empilement parallèle de N (ici N=3) éléments multiplicateurs analogues à celui représenté à la figure 1. Comme on peut l'observer à la figure 7, la distance D entre la deuxième face 27 de la deuxième plaque 22 du ième élément multiplicateur et la première face 14 de la première plaque 12 du (i+ 1)éme élément multiplicateur est plus grande que la distance d séparant les première 12 et deuxième 22 plaques d'un même élément multiplicateur. D'autre part, la deuxième plaque 22 du ième élément multiplicateur est à un potentiel électrique V1 i identique au potentiel électrique VO(i+1) de la première plaque 12 du (i+ 1)éme élément multiplicateur. Le dispositif multiplicateur selon l'invention possède une meilleure efficacité de collection que dans les dispositifs connus, du fait de la bonne efficacité de collection de chaque élément multiplicateur et également de l'effet de distance entre deux éléments multiplicateurs consécutifs.

Les éléments multiplicateurs sont maintenus à la distance D les uns des autres par des entretoises 29 disposées à la périphérie des plaques.

Dans le mode de réalisation montré à la figure 7, les trous multiplicateurs 13 et auxiliaires 23 du (i+1)ème élément multiplicateur sont situés en regard des trous multiplicateurs et auxiliaires du ième élément multiplicateur, de façon que les trous multiplicateurs et auxiliaires homologues des N éléments multiplicateurs constituent des canaux rectilignes dont la direction 30 est perpendiculaire aux faces des N éléments multiplicateurs. Ce mode de réalisation du dispositif multiplicateur selon l'invention offre l'avantage de pouvoir être utilisé dans un tube du type intensifi- cateur d'images puisque les électrons secondaires sortant d'un canal du dispositif sont issus de la multiplication des électrons incidents 60 pénétrant dans le même canal.

La fig. 8 représente en coupe une variante d'exécution du dispositif multiplicateur de la figure 7, variante dans laquelle les trous multiplicateurs 13 et auxiliaires 23 du (i+1 )ème élément multiplicateur sont décalés par rapport aux trous multiplicateurs et auxiliaires du ième élément multiplicateur de façon que les trous multiplicateurs et auxiliaires homologues des N éléments multiplicateurs constituent des canaux rectilignes dont la direction 31 fait un angle aigu avec la normale 30 aux faces des N éléments multiplicateurs. Cette variante d'exécution permet d'augmenter le gain du dispositif multiplicateur selon l'invention puisque des électrons incidents qui traverseraient un élément multiplicateur au cente d'un trou multiplicateur, donc sans multiplication, sont alors multipliés par l'élément multiplicateur suivant alors qu'ils ne le seraient pas dans le mode de réalisation de la figure 7. Par contre, comme le montre la figure 8, le dispositif représenté ne peut pas être utilisé pour la formation d'images car il n'y a pas correspondance univoque entre un trou multiplicateur donné du 1ème élément multiplicateur et un trou multiplicateur de Nième et dernier élément multiplicateur.

On peut cependant obtenir à la fois un bon rendement électronique et la possibilité de formation d'images en utilisant des éléments multiplicateurs à trous multiplicateurs dissymétriques tels que représentés à la figure 6. C'est le cas du dispositif multiplicateur montré à la figure 9. Afin d'éviter le décalage entre l'image d'entrée et l'image de sortie, décalage qui peut ête important si le nombre N d'éléments multiplicateurs est grand, il est prévu, comme le montre la figure 10, que les trous multiplicateurs dissymétriques 13 du (i+1)ème élément multiplicateur sont en configuration tête-bêche par rapport aux trous multiplicateurs dissymétriques du ième élément multiplicateur.

Afin d'éviter que des ions ou de la lumière ne remontent vers la photocathode par lesdits canaux rectilignes dans le cas où le dispositif selon l'invention fait partie d'un tube photomultiplicateur, on prévoit, en référence à la figure 11 a, que les trous multiplicateurs 13 et auxiliaires 23 du (i+1 )ème élément multiplicateur sont décalés par rapport aux trous multiplicateurs et auxiliaires du ième élément multiplicateur de façon que le trous multiplicateurs et auxiliaires homologues des N éléments multiplicateurs constituent des canaux décrivant une hélice.

Les axes (x, y) des N éléments multiplicateurs restent parallèles entre eux, mais les centres 70 des trous auxiliaires 23 de référence sont régulièrement répartis sur un cercle donné 71. Les centres 70 de deux trous 23 consécutifs font avec le centre 72 du cercle 71 un angle donné a qui dépend du nombre total N d'éléments multiplicateurs. La figure 11 b montre en vue de dessus une plaque d'un élément multiplicateur en forme de triangle et dont la partie utile est représentée par le cercle 80. Cette plaque possède une patte 81 de connexion électrique et est percée de trois trous 82 qui permettent l'assemblage des plaques des éléments multiplicateurs à l'aide de colonnettes passant par les trous 82. Le décalage en hélice est obtenu en décalant en sens contraire la position des trois trous 82 après avoir déterminé les origines des axes (x, y) par des pions de fixation qui pénètrent dans des trous multiplicateurs ou auxiliaires de la zone centrale 80.

Le dispositif multiplicateur d'électrons selon l'invention trouve une application particulièrement avantageuse aux tubes photomultiplicateurs. Comme le montre la figure 12, le tube photomultiplicateur comporte une photocathode 41 et une anode 42; le dispositif multiplicateur 40 selon l'invention est placé entre la photocathode 41 et l'anode 42, l'ouverture d'entrée 15 des trous multiplicateurs étant orientée vers la photocathode 41. Dans l'exemple de la figure 12, le tube possède une première dynode 43 qui peut être de grande dimension, d'où une plus grande efficacité de collection ainsi qu'une meilleure linéarité, une meilleure rapidité et un encombrement plus faible.

La figure 13 montre, en coupe, une autre application de l'invention à un tube photomultiplicateur comportant n anodes 42 adjacentes. Dans cette application, ledit dispositif multiplicateur est divisé en une pluralité n de dispositifs multiplicateurs secondaires séparés par des cloisons 50 étanches aux électrons et perpendiculaires aux plans du dispositif multiplicateur, le dispositif multiplicateur étant placé, d'une part, à proximité de la photocathode de manière telle que les photoélectrons émis par la position de photocathode située en regard du jème dispositif multiplicateur secondaire ne parviennent pas au (j:!:1)ème dispositif secondaire, et, d'aute part, parallèlement aux anodes 42 et de manière telle que les cloisons 50 étanches sont situées en regard des zones 51 de séparation de deux anodes 42 consécutives, de façon à réaliser n tubes photomultiplicateurs secondaires dans le même tube photomultiplicateur. Les tubes du type de celui représenté à la figure 13 trouvent une utilisation avantageuse en physique nucléaire car ils permettent une localisation précise des particules détectées. Les cloisons étanches 50 peuvent être réalisées de façon classique par masquage et photogravure d'une plaque métallique.

## Revendications

1. Dispositif multiplicateur d'électrons comportant un empilement parallèle de N éléments multiplicateurs (11) à émission secondaire du type «plaque à trous», dont chacun comporte une plaque (12) percée de trous multiplicateurs (13) disposés selon un réseau plan régulier, chaque trou multiplicateur (13) définissant, sur une première face (14) de ladite plaque (12), une ouverture d'entrée (15) et, sur la deuxième face (17) de la plaque (12), une ouverture de sortie (16) plus petite que l'ouverture d'entrée (15), caractérisé en ce que chaque élément multiplicateur comprend une deuxième plaque (22), parallèle à la susdite plaque (12), dite première plaque, et également percée de trous (23), dits trous auxiliaires, dont l'ouverture (25) sur une première face (24) de la deuxième plaque (22), située en regard de la deuxième face (17) de la première plaque (12), est sensiblement identique à l'ouverture de sortie (16) des trous multiplicateurs (13) et plus petite que l'ouverture (26) desdits trous auxiliaires (23) définie sur la deuxième face (27) de la deuxième plaque (22), en ce que l'ouverture d'entrée (15) de chaque trou multiplicateur (13) est sensiblement tangente aux ouvertures d'entrée des plus proches voisins dudit trou multiplicateur, en ce que les première (12) et deuxième (22) plaques de chaque élément multiplicateur (11) sont isolées électriquement l'une de l'autre, en ce que la distance (D) entre la deuxième face (27) de la deuxième plaque (22) du ième élément multiplicateur et la première face (14) de la première plaque (12) du (i+1)ème élément multiplicateur est plus grande que la distance (d) séparant les première (12) et deuxième (22) plaques d'un même élément multiplicateur (11), et en ce que (i) désignant le rang occupé par un élément multiplicateur (11) dans l'empilement en partant de la face d'entrée des électrons primaires, il comprend, pour toutes les valeurs de (i), des moyens permettant de porter la deuxième plaque (22) du ième élément multiplicateur à un potentiel électrique (Vₗi) supérieur au potentiel VOi) de la première plaque (12) dudit ième élément multiplicateur, lequel potentiel (Vₗi) est, pour les valeurs de (i) n'excédant pas (N-1), identique au potentiel électrique (VO(i+1)) de la première plaque (12) du (i+1)ème élément multiplicateur.

2. Dispositif multiplicateur d'électrons selon la revendication 1, caractérisé en ce que les trous multiplicateurs (13) et auxiliaires (23) du (Ti+1)ème multiplicateur sont situés en regard des trous multiplicateurs et auxiliaires du ième élément multiplicateur, de façon que les trous multiplicateurs et auxiliaires homologues des N éléments multiplicateurs constituent des canaux rectilignes dont la direction (30) est perpendiculaire aux faces des N éléments multiplicateurs.

3. Dispositif multiplicateur d'électrons selon la revendication 1, caractérisé en ce que les trous multiplicateurs (13) et auxiliaires (23) du (i+1)ème élément multiplicateur sont décalés par rapport aux trous multiplicateurs et auxiliaires du ième élément multiplicateur de façon que les trous multiplicateurs et auxiliaires homologues des N éléments multiplicateurs constituent des canaux rectilignes dont la direction (31) fait un angle aigu avec la normale (30) aux faces des N éléments multiplicateurs.

4. Dispositif multiplicateur d'électrons selon la revendication 3, caractérisé en ce que les ouvertures de sortie (16) des trous multiplicateurs (13) de la première plaque (12) sont décalées par rapport à leurs ouvertures d'entrée (15) de sorte que lesdits trous multiplicateurs (13) sont dissymétriques.

5. Dispositif multiplicateur d'électrons selon la revendication 4, caractérisé en ce que les trous multiplicateurs dissymétriques (13) du (i+1)ème élément multiplicateur sont en configuration tête-bêche par rapport aux trous multiplicateurs dissymétriques du ième élément multiplicateur.

6. Dispositif multiplicateur d'électrons selon la revendication 1, caractérisé en ce que les trous multiplicateurs (13) et auxiliaires (23) du (i+1 )ème élément multiplicateur sont décalés par rapport .aux trous multiplicateurs et auxiliaires du ième élément multiplicateur de façon que les trous multiplicateurs et auxiliaires homologues des N éléments multiplicateurs constituent des canaux décrivant une hélice.

7. Tube photomultiplicateur comportant une photocathode (41), au moins une anode (42) et un dispositif multiplicateur d'électrons selon l'une des revendications 1 à 6, caractérisé en ce que ledit dispositif multiplicateur est placé entre la photocathode (41) et l'anode (42), l'ouverture d'entrée (15) des trous multiplicateurs (13) étant orientée vers la photocathode (41).

8. Tube photomultiplicateur selon la revendication 7, comportant une pluralité (n) d'anodes (42) coplanaires adjacentes, caractérisé en ce que ledit dispositif multiplicateur est divisé en une pluralité (n) de dispositifs multiplicateurs secondaires séparés par des cloisons (50) étanches aux électrons et perpendiculaires aux plans du dispositif multiplicateur, le dispositif multiplicateur étant placé, d'une part, à proximité de la photocathode de manière telle que les photoélectrons émis par la portion de photocathode située en regard du jème dispositif multiplicateur secondaire ne parviennent par au (j:t1)ème dispositif secondaire, et, d'autre part, parallèlement aux anodes (42) et de manière telle que les cloisons (50) étanches sont situées en regard des zones (51) de séparation de deux anodes (42) consécutives, de façon à réaliser n tubes photomultiplicateur secondaires dans le même tube photomultiplicateur.

## Patentansprüche

1. Elektronenvervielfacher mit einer parallel verlaufenden Stapelung von N Vervielfacherelementen (11) für sekundäre Emission vom Typ «Mehrlochplatte», wobei jedes Vervielfacherelement eine Platte (12) enthält, in der Vervielfacherlöcher (13) in einem regelmässigen flachen Muster angebracht sind, wobei jedes Vervielfacherloch (13) auf einer ersten Fläche (14) der Platte (12) eine Eintrittsöffnung (15) und auf der zweiten Fläche (17) der Platte (12) eine Austrittsöffnung (16) definiert, die kleiner als die Eintrittsöffnung (15) ist, dadurch gekennzeichnet, dass jedes Vervielfacherelement eine zweite Platte (22) parallel zur Platte (12), d.h. zur ersten Platte, enthält, und in dieser zweiten Platte ebenfalls Löcher (23), d.h. Hilfslöcher, angebracht sind, deren Öffnung (25) auf einer ersten Fläche (24) der zweiten Platte (22) gegenüber der zweiten Fläche (17) der ersten Platte (12) im wesentlichen der Austrittsöffnung (16) der Vervielfacherlöcher (13) gleich und kleiner als die Öffnung (26) der Hilfslöcher (23) auf der zweiten Fläche (27) der zweiten Platte (22) ist, dass die Eintrittsöffnung (15) jedes Vervielfacherlochs (13) im wesentlichen tangierend zu den Eintrittsöffnungen der am nächsten liegenden Nachbarn des Vervielfacherlochs verläuft, dass die ersten (12) und zweiten (22) Platten jedes Vervielfacherelements (11) elektrisch voneinander getrennt sind, dass der Abstand (D) zwischen der zweiten Fläche (27) der zweiten Platte (22) des i. Vervielfacherelements und die erste Fläche (14) der ersten Platte (12) des (i+1). Vervielfacherelements grösser als der Abstand (d) zwischen den ersten (12) und zweiten (22) Platten eines selben Vervielfacherelements (11) sind, und dass (i) den Platz eines Vevielfacherelements (11) in der Stapelung angibt, wenn von der Eintrittsfläche der Primärelektronen ausgegangen wird, und dass der Vervielfacher für alle Werte von (i) Mittel enthält, die zweite Platte (22) des i. Vervielfacherelements auf ein höheres elektrisches Potential (Vₗi) als das potential (VOi) der ersten Platte (12) des i. Vervielfacherelements zu bringen, wobei das Potential (Vₗi) für die Werte von (i), die (N-1) nicht überschreiten, gleich dem elektrischen Potential (VO(i+1)) der ersten Platte (12) des (i+1). Vevielfacherelements ist.

2. Elektronenvervielfacher nach Anspruch 1, dadurch gekennzeichnet, dass die Vervielfacherlöcher (13) und Hilfslöcher (23) des (i+1). Vervielfacherelements derart gegenüber den Vervielfacherlöchern und Hilfslöchern des i. Vervielfacherelements liegen, dass die homologen Vervielfacherlöcher und Hilfslöcher der N Vervielfacherelemente geradlinige Kanäle bilden, die senkrecht (30) zu den Flächen der N Vervielfacherelemente verlaufen.

3. Elektronenvervielfacher nach Anspruch 1, dadurch gekennzeichnet, dass die Vervielfacherlöcher (13) und die Hilfslöcher (23) des (i+1). Vervielfacherelements in bezug auf Vervielfacherlöcher und Hilfslöcher des i. Vervielfacherelements derart versetzt sind, dass die homologen Vervielfacherlöcher und Hilfslöcher der N Vervielfacherelemente geradlinige Kanäle bilden, die einen spitzen Winkel (31) mit der Normale (30) der Flächen der N Vervielfacherelemente bilden.

4. Elektronenvervielfacher nach Anspruch 3, dadurch gekennzeichnet, dass die Austrittsöffnungen (16) der Vervielfacherlöcher (13) der ersten Platte (12) in bezug auf die Eintrittsöffnungen (15) derart versetzt sind, dass die Vervielfacheröffnungen (13) asymmetrisch sind.

5. Elektronenvervielfacher nach Anspruch 4, dadurch gekennzeichnet, dass die asymmetrischen Vervielfacherlöcher (13) des (i+1). Vervielfacherelements in bezug auf die asymmetrischen Vervielfacherlöcher des i. Vervielfacherelements eine entgegengesetzte Konfiguration haben.

6. Elektronenvervielfacher nach Anspruch 1, dadurch gekennzeichnet, dass die Vervielfacherlöcher (13) und die Hilfslöcher (23) des (i+1). Vervielfacherelements in bezug auf die Vervielfacherlöcher und Hilfslöcher des i. Vervielfacherelements derart versetzt sind, dass die homologen Vervielfacherlöcher und Hilfslöcher der N Vervielfacherelemente Kanäle bilden, die eine Schraubenlinie beschreiben.

7. Photovervielfacherröhre mit einer Photokathode (41) wenigstens einer Anode (42) und einem Elektronenvervielfacher nach einem der Ansprüche 1 bis 6, dadurch gekennzeichnet, dass der Vervielfacher zwischen der Photokathode (41) und der Anode (42) angeordnet ist, wobei die Eintrittsöffnung (15) der Vervielfacherlöcher (13) auf die Photokathode (41) orientiert ist.

8. Photovervielfacherröhre nach Anspruch 7 mit einer Anzahl koplanarer benachbarter (n) Anoden (42), dadurch gekennzeichnet, dass der Vervielfacher in eine Anzahl sekundärer (n) Vervielfacher verteilt ist, die durch für Elektronen geschlossene und zu den Ebenen des Vervielfachers senkrecht verlaufende Trennwände (50) voneinander getrennt sind, wobei der Vervielfacher einerseits in der Nähe der Photokathode derart angeordnet ist, dass die durch den gegenüber dem j. Sekundärvervielfacher angeordneten Photokathodenteil emittierten Photoelektronen den sekundären (j+1). Vervielfacher nicht erreichen und andererseits derart parallel zu den Anoden (42) angeordnet sind, dass die geschlossenen Trennwände (50) gegenüber den Trennzonen (51) zweier aufeinanderfolgender Anoden (42) derart angeordnet sind, dass in derselben Photovervielfacherröhre n sekundäre Photovervielfacherröhren verwirklicht werden.

## Claims

1. An electron multiplier device comprising a parallel stack of N multiplier elements (11) of secondary emission of the «apertured plate» type each of which comprises a plate (12) having multiplier holes (13) arranged in a regular plane pattern, each multiplier hole (13) defining, on a first surface (14) of the said plate (12) an input aperture (15) and, on the second surface (17) of the plate (12), an output aperture (16) which is smaller than the input aperture (15), characterized in that each multiplier element comprises a second plate (22), which is parallel to the above-mentioned first plate (12), which also comprises auxiliary holes (23) the aperture (25) of which is on a first surface (24) of the second plate (22) which is situated opposite to the second surface (17) of the first plate (12) is substantially equal to the output aperture (16) of the multiplier holes (13) and is smaller than the aperture (26) of the said auxiliary holes (23) which is defined on the second surface (27) of the second plate (22), in that
the input aperture (15) of each multiplier hole (13) is substantially tangent to the input apertures of the nearest neighbours of the said multiplier hole, in that
the first (12) and second (22) plates of each multiplier element (11) are electrically insulated from each other, in that
the spacing (D) between the second surface (27) of the second plate (22) of the i-th multiplier element and the first surface (14) of the first plate (12) of the (i+1 )th multiplier element is larger than the spacing (d) which separates the first (12) and the second (22) plates of the same multiplier element (11), and in that
whilst i (i) designates the row occupied by a multiplier element (11) in the stacking as from the input surface of primary electrons, the device comprises means for all the values of i (i) to bring the second plate (22) of the i-th multiplier element to an electric potential Vₗi (Vᵢi) which is higher than the potential VOi (VOi) of the first plate (12) of the said i-th multiplier element, which potential Vₗi (Vᵢi), for the values of i (i) not exceeding N-1 (N-1), is identical to the electric potential V0(i+1) (V0(i+1)) of the first plate (12) of the (i+1 )^{th} multiplier element.

2. An electron multiplier device as claimed in Claim 1, characterized in that the multiplier holes (13) and auxiliary holes (23) of the (i+1)^{th} multiplier element are situated with respect to the multiplier holes and auxiliary holes of the i^{th} multiplier element in such manner that the corresponding multiplier holes and auxiliary holes of the N multiplier elements constitute rectilinear channels the direction (30) of which is at right angles to the surfaces of the N multiplier elements.

3. An electron multiplier device as claimed in Claim 1, characterized in that the multiplier holes (13) and auxiliary holes (23) of the (i+1)th multiplier element are shifted with respect to the multiplier holes and auxiliary holes of the i^{th} multiplier element in such manner that the corresponding multiplier holes and auxiliary holes of the N multiplier elements constitute rectilinear channels the direction (31) of which encloses an acute angle with the normal (30) to the surfaces of the N multiplier elements.

4. An electron multiplier device as claimed in Claim 3, characterized in that the output apertures (16) of the multiplier holes (13) of the first plate (12) are shifted with respect to their input apertures (15) in such manner that the said multiplier holes (13) are asymmetrical.

5. An electron multiplier device as claimed in Claim 4, characterized in that the asymmetric multiplier holes (13) of the (i+1)^{th} multiplier element are in a head-tail configuration with respect to the asymmetrical multiplier holes of the i^{th} multiplier element.

6. An electron multiplier device as claimed in Claim 1, characterized in that the multiplier holes (13) and the auxiliary holes (23) of the (i+1)^{th} multiplier element are shifted with respect to the multiplier and auxiliary holes and the i^{th} multiplier element in such manner that the corresponding multiplier holes and auxiliary holes of the N multiplier elements constitute channels which describe a helix.

7. A photomultiplier tube having a photocathode (41) at least an anode (42) and an electron multiplier device as claimed in any of Claims 1 to 6, characterized in that the multiplier device is placed between the photocathode (41) and the anode (42), the input aperture (15) of the multiplier holes (13) being directed towards the photocathode (41).

8. A photomultiplier tube as claimed in Claim 7, comprising a plurality of co-planer.(n) adjoining anodes (42), characterized in that the said multiplier device is devided into a plurality of n (n) secondary multiplier devices separated by partitions 50 (50) which are closed for the electrons and which are perpendicular to the planes of the multiplier device, the multiplier device being placed in the proximity of the photocathode in such manner that the photoelectrons emitted by the portion of the photocathode situated opposite to the j-th secondary multiplier device do not reach the (j±1)^{th} secondary device, and being parallel to the anodes 42 (42) in such manner that the imprevious partitions 50 (50) are situated opposite to the separation zones 51 (51) of the two successive anodes 42 (42) in such manner that n secondary photomultiplier tubes are realised in the same photomultiplier tube.
